# EUROPÄISCHE PATENTSCHRIFT

(11) **EP 1 412 275 B1**
(45) Veröffentlichungstag und Bekanntmachung des Hinweises auf die Patenterteilung: **29.12.2004**
(21) Anmeldenummer: 02747128.3
(22) Anmeldetag: 22.07.2002
(51) Int. Cl.: B66B 1/34

(54) **AUFZUGANLAGE MIT EINER EINRICHTUNG ZUR ERMITTLUNG DER KABINENPOSITION**
LIFT SYSTEM WITH A DEVICE FOR DETERMINING THE POSITION OF THE LIFT CAR
SYSTEME D'ASCENSEUR DOTE D'UN EQUIPEMENT PERMETTANT DE DETERMINER LA POSITION DE LA CABINE

(30) Priorität: 31.07.2001 EP 01810749
(43) Veröffentlichungstag der Anmeldung: 28.04.2004
(73) Patentinhaber: INVENTIO AG, CH-6052 Hergiswil (CH)
(72) Erfinder: KUNZ, René, CH-6006 Luzern (CH); BIRRER, Eric, CH-6003 Luzern (CH); LORENZ, Matthias, CH-6005 Luzern (CH)
(86) Internationale Anmeldenummer: PCT/CH2002/000405
(87) Internationale Veröffentlichungsnummer: WO 2003/011732

(56) Entgegenhaltungen:
- EP-A- 0 950 596
- DE-U- 9 210 996
- US-A- 5 023 434

## Beschreibung

Die Erfindung betrifft eine Aufzuganlage mit einer Einrichtung zur Ermittlung der Position einer entlang eines Führungsflanschs mindestens einer Führungsschiene verfahrbaren Aufzugkabine nach Definition der Patentansprüche.

Bei Aufzügen werden diese Einrichtung dazu verwendet, die Position einer Aufzugkabine zu bestimmen und daraus Informationssignale für die Steuerung abzuleiten. Die Positionsinformation ist in codierter Form ortsfest entlang des gesamten Verfahrwegs der Aufzugkabine 2 angebracht und wird mittels einer Codeleseeinrichtung in codierter Form abgelesen und zu einer Auswerteeinheit weitergeleitet. Die Auswerteeinrichtung bereitet die abgelesene codierte Positionsinformation steuerungsverständlich auf und leitet daraus Informationssignale, sogenannte Schachtinformationen ab, die zur Aufzugsteuerung weitergeleitet werden.

Eine solche Einrichtung ist aus dem deutschen Gebrauchsmuster G 92 10 996.9 bekannt. Dort sind die codierten Positionsangaben in Form eines Magnetstreifens in Bewegungsrichtung der Aufzugkabine über deren gesamte Hubhöhe ortfest angebracht. Ein an der Aufzugkabine befestigter und gemeinsam mit dieser in Leserichtung der Codierung relativ zum Magnetstreifen bewegbarer Sensorkopf liest die codierten Informationen ab und leitet sie zur Auswertung weiter.

Eine schwingungsdämpfende Entkoppelungsvorrichtung entkoppelt den Magnetkopf von horizontalen Bewegungen oder Schwingungen der Aufzugkabine und hält den Magnetkopf in konstantem Abstand zum Magnetstreifen. Angaben, hinsichtlich einer konstruktiven Ausführung sind darin weder beschrieben noch in der Zeichnung dargestellt.

Der Erfindung liegt daher die Aufgabe zugrunde, eine eingangs genannte Einrichtung zur Ermittlung der Position einer Aufzugkabine anzugeben, welche klein baut und ein exaktes Ablesen der codierten Positionsangaben mit geringem Aufwand zuverlässig ermöglicht.

Die Lösung dieser Aufgabe ist erfindungsgemäss durch eine Einrichtung mit den Merkmalen des Patentanspruchs 1 gegeben, welche sich besonders dadurch auszeichnet, dass die Codelesesensorik eine auf der Führungsfläche des Führungsflansches abrollende Rollenführung aufweist.

Die mit der Erfindung erzielten Vorteile bestehen in einer sehr hohen Laufruhe der Rollenführung selbst bei hohen Fahrgeschwindigkeiten der Aufzugkabine 2 entlang der Führungsschiene. Auf diese Weise werden Fahrgeschräusche und von der Führung auf die Codelesesensorik übertragene, das Ableseergebnis verfälschende Schwingungen vermieden. Die Führungsrollen rollen praktisch verschleissfrei auf der Führungsfläche. Insgesamt ist mit der erfindungsgemässen Rollenführung ein berührungsloses Ablesen der codierte Information mit gleichbleibend geringem Abstand der Sensorik zum Längencodemarkenmuster auf kostengünstige Weise möglich. Andererseits verhindert die Rollenführung einen Kontakt der Codelesevorrichtung, insbesondere deren Sensorik, mit dem Längencodemarkenmuster und sich daraus ergebenden Beschädigungen beider Baugruppen.

Es ist günstig, wenn die Rollenführung in einer Führungsrichtung zwei in Fahrtrichtung hintereinander angeordnete Rollen aufweist. Auf diese Weise wird die Codelesesensorik in Abhängigkeit eines entsprechenden Längenabschnitts der Führungsfläche geführt, womit punktuelle Unebenheiten der Führungsfläche ausgeglichen und so der Führungsverlauf der Codelesesensorik vergleichmässigt werden.

Findet dabei die Codelesesensorik in Fahrtrichtung zwischen den Führungsrollen Platz, wird diese parallel zum Längencodemuster geführt. Bei einer Codelesesensorik mit mehreren in Fahrtrichtung auf einer Linie hintereinander angeordneten Sensoren, liefern diese so alle ein gleichstarkes Ausgangssignal, was die Auswertung vereinfacht.

In einfacher Weise kann die Rollenführung auf den jeweils verwendeten Sensortyp abgestimmt werden, indem der Abstand zwischen der Sensorik und dem Längencodemarkenmuster in einem Bereich von 0mm<x<5mm einstellbar ist.

Unabhängig von der Art der verwendeten Sensoren und unabhängig von der Rollenführung ist ein Abstand zwischen Sensorik und der Führungsschiene gewährleistet, indem die Codelesevorrichtung in der ersten Richtung einen x-Anschlag aufweist, der einen Mindestabstand zwischen der Sensorik und der Führungsfläche sicherstellt. Damit ist selbst bei Bruch oder Verschleiss der Rollenführung eine mechanische Beschädigung der Sensoren ausgeschlossen.

Mit einer zweidimensionalen Rollenführung, bei der die Codelesesensorik in einer ersten Richtung und in einer zur ersten Richtung senkrechten zweiten Richtung senkrecht zur Fahrtrichtung entlang der bearbeiteten Führungsfläche geführt ist, bleibt die Codelesesensorik stets in Abdeckung zu dem Längencodemarkenmuster. Dies verhindert bei einer Codelesesensorik mit mehreren in einer Linie angeordneten Sensoren Winkelabweichungen gegenüber dem Längencodemarkenmuster und damit verbundene Ablesefehler werden vermieden.

Auch bei einer solcher Ausführung wird ein Maximalabstand der Sensorik zur Stirnfläche des Führungsflansches sicherstellt, indem die Codelesesensorik in der zweiten Richtung einen y-Anschlag aufweist.

Sofern die Halterung eine Aufhängung aufweist, mittels der die Codelesesensorik in einer ersten Richtung senkrecht zur Führungsfläche und in einer zur ersten Richtung senkrechten zweiten Richtung in einem Bereich verschieblich gelagert ist, ist die rollengeführte Codelesesensorik in der Lage Relativbewegungen und Schwingungen gegenüber der Aufzugkabine in einer horizontalen Ebene auszugleichen. Hierbei ist es zweckmässig die Codelesesensorik über einen Bereich verschieblich zu gestalten, der grösser ist als das Führungsspiel zwischen dem Führungschuh der Aufzugkabine und dem Führungsflansch.

In einer bevorzugten Ausführungsform der Erfindung ist eine Einrichtung zur Ausübung einer Vorspannkraft vorhanden, welche die Codelesesensorik in Richtung hin zur Führungsschiene vorspannt. Auf diese Weise bleibt die Rollenführung unabhängig von Horizontalbewegungen der Kabine in ständigem Kontakt zur Führungsfläche.

Bei einer solchen Ausführung ist eine erste Druckfeder koaxial auf die erste Achse und eine zweite Druckfeder die zweite Achse aufgeschoben, wobei die Federn jeweils zwischen dem Kreuzführungsstück und der Lagerung der Halterung bzw. der Lagerung der Codelesevorrichtung eingespannt sind und das Kreuzführungsstück in Richtung hin zur Führungsschiene vorspannen.

Besonders vorteilhaft ist eine Ausführung der Erfindung, bei der zwei Aufhängungen in einer Linie parallel zur Spur des Codemarkenmusters in der Halterung gelagert sind. Die ersten Achsen und die zweiten Achsen sind jeweils parallel zueinander gelagert und der Abstand zwischen den beiden ersten Achsen ist grösser als der Abstand der Führungsrollen in Fahrtrichtung.

Ferner ist es zweckmässig, die beiden ersten Achsen so anzuordnen, dass die Projektion in Fahrtrichtung innerhalb der Querschnittfläche der Codelesevorrichtung liegt. Auf diese Weise werden ein kleines Baumass der Codelesevorrichtung seitlich der Aufzugkabine für einen reduzierten Abstand der Führungsschienen zueinander erreicht. Dies schlägt sich in einer verbesserten Raumausnutzung der Aufzugsanlage nieder. Gleichzeitig führt ein grosser Führungsrollenabstand die Codelesesensorik parallel zum Längencodemarkenmuster.

Die Vorteile einer Ausführung, bei der zusätzlich in der zweiten Führungsrichtung in einem zweiten Abstand hintereinander zweite Rollen angeordnet sind, wobei der zweite Abstand kleiner ist als der erste Abstand, bestehen in einer kompakten Bauweise mit einer in einer Ebene senkrecht zur Fahrtrichtung genauen Parallelführung in Bezug auf das Codemarkenmuster.

Eine weitere Steigerung der Laufruhe lässt sich dadurch erreichen, dass jede Führungsrolle eine Felge und einen an deren Umfang angeordneten Mantel aus Gummi oder Kunststoff aufweist. Je nach Wahl des Materials des Mantels ist eine schwingungsdämpfende Rollpaarung mit vernächlassigbarem Verschleiss auf der bearbeiteten Führungsfläche darstellbar.

Ist das Längencodemarkenmuster an dem Führungsflansch ausgebildet, befinden sich die Führungsfläche und die abzulesende Längencodierung am selben Bauteil, was ein exaktes Führen der Codeleseeinrichtung in Bezug auf das Längencodemarkenmuster vereinfacht.

Dabei ermöglicht eine Platzierung des Längencodemarkenmusters seitlich an dem Führungsflansch der Kabinenführungsschiene gegenüber einer Anordnung an der Stirnfläche des Führungsflänsches, eine platzsparende Bauweise der Codeleseeinrichtung seitlich versetzt neben dem Führungsflansch.

Weitere Merkmale und Vorteile der Erfindung gehen aus der nachstehenden Beschreibung eines bevorzugten Ausführungsbeispiels unter Bezugnahme auf die beigefügte Zeichnung hervor. Es zeigen:
- Fig. 1,: schematisch eine Aufzuganlage mit einer Einrichtung zur Ermittelung der Position einer Aufzugkabine;
- Fig. 2,: einen Ausschnitt aus der Aufzuganlage gemäss Schnittverlauf II-II in Fig.l;
- Fig. 3,: einen Ausschnitt aus der Aufzugsanlage mit der Einrichtung zur Ermittelung der Position einer Aufzugkabine aus Sicht des Pfeils III in Fig.2.

Bei dem in Fig. 1 schematisch gezeigten Aufzug mit einem Schacht 1, sind eine Aufzugkabine 2 und ein Gegengewicht 3 an mehreren hier stellvertretend als ein einzelnes Tragseil 4 dargestellten Tragseilen aufgehängt. Die Tragseile 4 laufen über eine Umlenkrolle 5 und sind über eine angetriebene Treibscheibe 6 geführt. Die Treibscheibe 6 überträgt die Antriebskräfte eines hier nicht dargestellten Antriebsmotors auf die von ihr angetriebenen Tragseile 4 zum Heben und Senken des Gegengewichts 3 und der Aufzugkabine 2 entlang einer Führungschiene 7. In Fahrtrichtung 8 fest mit der Aufzugkabine 2 verbundene Führungsschuhe 9 dienen zur Führung der Aufzugkabine 2 in Richtung senkrecht zur Fahrtrichtung 8 an der Führungsschiene 7. An der Führungsschiene 7 ist entlang der gesamten Fahrstrecke der Aufzugkabine 2 parallel zur Bewegungsrichtung 8 der Aufzugkabine 2 ein Codeträger ortfest angebracht. Der Codeträger ist als Magnetband 10 ausgebildet und trägt in Längsrichtung 8 ein einspuriges Codemarkenmuster einer Vielzahl in einer Spur ausgebildeter 18-stelliger Pseudozufallsfolgen von "0"-en und "1"-en, sogenannte binäre Codeworte. Jedes dieser Codewörter, stellt den numerischen Code eines Signals dar, welches die absolute Position der Aufzugkabine 2 im Schacht 1 bezogen auf einen Nullpunkt wiedergibt.

Das Längencodemarkenmuster des Magnetbands 10 ist durch Codemarken unterschiedlicher Permeabilität dargestellt und wird mittels magnetfeldsensitiven Lesestationen 27 der Codelesesensorik 11 abgelesen. Grundsätzlich sind auch andere physikalische Prinzipien zur Darstellung der Längencodierung denkbar. So können die Codemarken auch unterschiedliche Dielektrizitätszahlen aufweisen, die von kapazitive Effekte erfassenden Sensoren gelesen werden. Ferner ist ein reflexives Codemarkenmuster möglich, bei dem je nach Wertigkeit der einzelnen Codemarke mehr oder weniger Licht von einer Beleuchtungseinrichtung zu Reflexlichtschranken als Sensoren reflektiert wird.

Die codierte Information des Magnetbandes 10 wird mittels einer 18-stelligen Codelesesensorik 11 einer Codelesevorrichtung berührungslos detektiert bzw. abgelesen. Entsprechend bilden jeweils achtzehen aufeinanderfolgende, von dem Magnetband 10 abgelesene Bits ein binäres Codewort. Wird die Codelesesensorik 11 um eine Bitposition des Codemarkenmusters entlang der Führungsschiene 7 verfahren, wird bereits ein neues binäres Codewort gelesen.

Die Codelesesensorik 11 besteht aus einer ersten Gruppen von achtzehn in einer Linie hintereinander angeordneten magnetfeldsensitiven Lesestationen 27 und einer zweiten Gruppe aus sechs Sensoren, welche die erste Grupppe zum Ablesen der Codeworte steuert. Die Anzahl der Lesestätionen 27 entspricht mindestens der jeweiligen Stellenanzahl der Pseudozufallsfolgen bzw. der Länge der Codeworte des Längencodemarkenmusters. Vorgesehen sind beispielsweise Hall-Sensoren, Induktionsgeber, sogenannte GMR-Sensoren oder die Magnetfeldrichtung detektierende magnetoresitive Sensoren, sogenannte MR-Sensoren. Von jedem dieser Sensoren können entweder mehrere einzelne und/ oder eine Gruppe unterschiedlicher Sensoren miteinander kombiniert an einer Codelesesensorik 11 vorhanden sein.

Die Codelesevorrichtung 12 ist in Fahrtrichtung 8 fest auf der Aufzugkabine 2 angebracht. Sie besteht im wesentlichen aus einem die Codelesesensorik 11 tragenden Sensorblock 13, der von einer Halterung 14 senkrecht zur Fahrtrichtung 8 verschiebar gehaltert ist. Eine Rollenführung 15 führt den Sensorblock 13 an der Führungsschiene 7, wenn dieser gemeinsam mit der Aufzugkabine 2 entlang des Magnetbands 10 bewegt wird. Die gleiche Anordnung ist auch seitlich oder unten an der Aufzugkabine 2 möglich.

Die Codelesevorrichtung 12 übergibt die abgelesene codierte Information über Verbindungsleitungen 16 an eine Auswerteeinheit 17. Die Auswerteeinheit 17 übersetzt die abgelesene codierte Information in eine für die Aufzugssteuerung 18 verständliche absolute Postionsangabe, bevor sie über ein Hängekabel 19 an die Aufzugssteuerung 18, beispielsweise zur Positionierung der Aufzugkabine 2 weitergeleitet wird.

Fig. 2 zeigt einen Ausschnitt eines Horizontalschnitts des Aufzugs im Bereich der Führungsschiene 7 auf Höhe des Schnittverlaufs II-II in Fig. 1 mit Sicht auf die Codelesesensorik 11. Übereinstimmende Elemente sind dabei mit entsprechenden Bezugszeichen versehen. Die Führungsschiene 7 besitzt ein T-förmiges Querschnittprofil, bei dem mittig an einem Befestigungsflansch 20 ein Führungsflansch 21 in einem Winkel von 90° zu einer Seite hin frei absteht. Die Führungsschiene 7 ist in bekannter Weise mit dem Befestigungsflansch 20 mittels Schienenbefestigungen 22 gegen eine Wand 23 des Aufzugschacht 1 oder eine andere geeignete Tragkonstruktion gespannt. Der Führungsflansch 21 ragt in Richtung der Aufzugkabine 2 weisend in das Innere des Schachts 1. Über die gesamte Länge der Führungsschiene 7 sind am freien Ende des Führungsflansches 21 eine stirnseite Führungsfläche 24 sowie seitlich zwei einander gegenüberliegende seitliche Führungsflächen 25 ausgebildet. Im Bereich der Führungsflächen 24,25 ist der Führungsflansch 21 innerhalb enger Fertigungstoleranzen spanabhebend bearbeitet. Im Übrigen ist die Führungsschiene 7 unbearbeitet und weist eine der Herstellung durch Warmwalzen entsprechende Oberfläche auf.

Das freie Ende des Führungsflanschs 21 mit den Führungungsflächen 24,25 stellt zusammen mit dem oder mehreren ortsfest an der Aufzugkabine 2 befestigten Führungschuhen eine Linearführung für die Aufzugkabine 2 dar. In der Ausführung nach Fig. 2 übergreift ein Gleitführungsschuh 9 in der Ebene senkrecht zur Fahrtrichtung 8 gabelförmig das freie Ende des Führungsflanschs 21 und führt die Aufzugkabine 2 entsprechend dem eingetragenen Koordinatensystem entlang der seitlichen Führungsflächen in x- Richtung und entlang der stirnseitigen Führungsfläche in y-Richtung jeweils mit geringfügigem Führungsspiel 44. Anstelle der Gleitführungsschuhe ist es auch üblich die Aufzugkabine 2 mittels sogenannten Rollenführungsschuhen entlang des Führungsflansches 21 zu führen. Die Rollen der Rollenführungsschuhe sind dann senkrecht zur Fahrtrichtung 8 beweglich gelagert und unter Vorspannung gegen die Führungsfläche gepresst.

Seitlich am Fuss 26 des Führungsflansches 21 ist das Magnetband 10 mit der wortcodierten binären Längenangabe ortsfest angebracht. Das Magnetband 10 ist in eine Aufnahmenut bündig eingesetzt. Bei anderen Ausführungen kann das Magnetband 10 aber auch direkt auf der unbearbeiteten Führungsschiene 7 befestigt sein.

Die Codelesesensorik 11 ist Teil des Sensorblocks 13. In Fig. 3 ist ein Ausschnitt aus der Aufzugsanlage aus Figur 1 mit der Einrichtung zur Ermittelung der Position einer Aufzugkabine 2 in Seitenansicht dargestellt. Übereinstimmende Elemente sind dabei mit entsprechenden Bezugszeichen versehen. Der quaderförmige Sensorblock 13 ist mit Längsrichtung parallel zur Fahrtrichtung 8 derart ausgerichtet, dass eine Längsseitenfäche parallel zum Führungsflansch 21 liegt. An dieser Längsseitenfläche 28 steht die Codelesesensorik 11 auf der dem Befestigungsflansch 20 zugewandten Seite seitlich über. Auf der der Aufzugkabine 2 zugewandten Längsseitenfläche 29 sind in Fahrtrichtung 8 in einem Abstand 30 hintereinander zwei Führungsrollen 31 jeweils um einen zur stirnseitigen Führungsfläche 24 parallelen Achsstutzen 32 drehbar gelagert und über Rollenhalter 33 am Sensorblock 13 angebracht. Die Führungsrollen 31 rollen auf der stirnseitigen Führungsfläche 24 ab. Langlöcher der Rollenhalter 33 ermöglichen es, den Abstand 34 der Achsstutzen 32 und der Führungsrollen 31 zur Codelesesensorik 11 in y-Richtung einzustellen. Über die Abstände 30,34 ist die Führungsposition der Codelesesensorik 11 zur stirnseitigen Führungsfläche festgelegt und erfolgt in y-Richtung die Winkelausrichtung der Codelesesensorik 11 über ihre gesamte Länge exakt in Abdeckung zum Magnetband 10.

Auf der seitlichen Führungsfläche 25 rollen zwei in Fahrtrichtung 8 im Abstand 36 hintereinander angeordnete Führungsrollen 35 ab. Diese Führungsrollen 35 sind jeweils um eine Rollenachse 37 drehbar, welche parallel zur seitlichen Führungfläche 25 in einem Halter 38 des Sensorblocks 13 gelagert ist. In Richtung senkrecht zur seilichen Führungsfläche 25 ist der Abstand 39 der Codelesesensorik 11 zum Magnetband 10 über entsprechende Langlöcher zur Lagerung der Rollenachse 37 in einem Bereiche von 0mm<x<3mm einstellbar. Die Codelesesensorik 11 wird grundsätzlich mit möglichst kleinem und möglichst konstantem Abstand 39 entlang des Magnetbands 10 bewegt, um trotz mit zunehmendem Abstand schwächer werdenden von den Codemarken ausgehenden Magnetfeldern die magnetische Längencodierung des Magnetbands 10 exakt detektieren zu können. Die Parallelführung 15 der Codelesesensorik 11 in x-Richtung mit Hilfe der beabstandeten Führungsrollen 35 stellt ausserdem sicher, dass die in Fahrtrichtung 8 hintereinander angeordneten Lesestationen 27 der Codelesesensorik 11 alle im gleichen Abstand 39 relativ zum Längencodemarkenmuster des Magnetbands 10 bewegt werden und deshalb das Ausganssignal der Lesestationen 27 einheitliche Intensität aufweist. Dadurch ist selbst bei hohen Verfahrgeschwindigkeiten der Augzugkabine 2 ein genaues Ablesen der Längencodierung sichergestellt.

Die Führungsrollen 31,35 sind jeweils als Räder mit auf einer Felge 40 aufgezogenem Mantel 41 aus einem Gummi- oder Kunststoffmaterial, z.B. Polyurethan, ausgebildet. Speziell Polyurethan stellt eine verschleissfeste und vibrationsdämpfende Bereifung dar, die überdies kostengünstig ist. Bei einem Durchmesser D von hier ca. 50mm gleichen die Führungsrollen 31,35 unstetige Übergänge im Bereich der Schienenstösse aus. Am Sensorkopf 11 sind in der x-Richtung zwei x-Anschläge 42 und in der y-Richtung zwei y-Anschläge 43 ausgebildet, welche als sogenannte Notführung, z.B. bei Ausfall einer Führungsrolle 31,35 einen Mindest-abstand zwischen der Codelesesensorik 11 und der Führungs-fläche 25, bzw. einen Maximalabstand der Codelesesensorik 11 zur stirnseitigen Stirnfläche 24 des Führungsflanschs 21 darstellen.

Der einerseits erfindungsgemäss mittels Rollenführung 15 im konstanten Abstand 39 in x-Richtung und im Abstand 34 in y-Richtung parallel zum Magnetband 10 an dem Führungsflansch 21 der Führungsschiene 7 geführte Sensorblock 13 ist andererseits mit den in Fahrtrichtung 8 vorne und hinten ange-brachten Haltern 38 jeweils über eine Aufhängung 45 senk-recht zur Fahrtrichtung 8 verschieblich an der Halterung 14 gelagert.

Wie in Fig. 3 gezeigt, umfasst jede Aufhängung 45 eine in x-Richtung an einem Halter 38 des Sensorblocks 13 gelagerte zweite Achse 46 und eine senkrecht dazu in der Halterung 14 gelagerte erste Achse 47. Beide Achsen 46,47 sind über ein Kreuzführungsstück 48 unter einem rechten Winkel aneinander gekoppelt. Das Kreuzführungsstück 48 weist dazu in einem Abstand in Fahrtrichtung 8 zueinander zwei Durchgangsbohrungen auf, deren Mittellinien sich unter einem Winkel von 90° kreuzen. Das Kreuzführungsstück 48 gleitet in einem Bereich axial auf der ersten Achse 47 und der zweiten Achse 46 und ist jeweils um die entsprechende Längsachse drehbar.

Auf der zweiten Achse 46 ist auf dem von der Führungsschiene 7 weg weisenden Ende, zwischen dem Kreuzführungsstück 48 und der Lagerstelle 49 der zweiten Achse 46 in der Halterung 14 eine erste Druckfeder 50 aufgeschoben. Die erste Druckfeder 50 übt eine der Verschiebestrecke des Kreuzführungsstücks 48 proportionale Vorspannkraft auf das Kreuzführungsstück 48 aus und drängt damit die Führungsrollen 35 in x-Richtung gegen die seitliche Führungsfläche 25. Ebenso ist auf der ersten Achse 47 auf, dem von der Aufzugkabine 2 weg weisenden Ende, zwischen dem Kreuzführungsstück 48 und der Lagerstelle 51 der ersten Achse 47 in dem Halter 38 eine zweite Druckfeder 52 aufgeschoben. Die zweite Druckfeder 52 übt eine der Verschiebestrecke des Kreuzführungsstücks 48 pro-portionale Vorspannkraft auf das Kreuzführungsstück 48 aus und drängt damit die Führungsrollen 31 in y-Richtung gegen die stirnseitige Führungsfläche 24. Die ersten Achsen 47 und die zweiten Achsen 46 der beiden in Fahrtrichtung 8 hintereinander angeordneten Aufhängungen 45 sind jeweils zueinander parallel. Damit gleichen die Aufhängungen 45 horizontale Bewegungen der Aufzugkabine 2 gegenüber dem Sensorblock 13 aus und entkoppeln die Codelesesensorik 11 von Schwingungen der Aufzugkabine 2. Der Abstand zwischen Magnetkopf und Magnetband 10 bleibt dadurch unbeeinträchtigt konstant.

## Patentansprüche

1. Aufzuganlage mit einer Einrichtung zur Ermittlung der Position einer entlang eines Führungsflanschs (21) mindestens einer Führungsschiene (7) verfahrbaren Aufzugkabine (2), mit einem über die Länge der Führungsschiene (7) in Fahrtrichtung (8) der Aufzugkabine (2) ortsfest ausgebildeten Codeträger (10), einer Codelesesensorik (11) zum berührungslosen Erfassen der Längencodierung des Codeträgers (10), welche mit Abstand (39) zum Längencodeträger (10) an der Führungsschiene (7) geführt ist, und mittels einer Halterung (14) in Fahrtrichtung (8) fest und in Richtung senkrecht zur Fahrtrichtung (8) beweglich mit der Aufzugkabine (2) verbunden ist, **dadurch gekennzeichnet, dass** die Codelesesensorik (11) eine Führungsrolle (31) aufweist, welche auf dem Führungsflansch (21) abrollt.

2. Aufzuganlage nach Anspruch 1, **dadurch gekennzeichnet, dass** mindestens zwei Führungsrollen (35) in Fahrtrichtung (8) hintereinander angeordnet sind.

3. Aufzuganlage nach Anspruch 2, **dadurch gekennzeichnet, dass** in Fahrtrichtung (8) zwischen den Führungsrollen (35) die Codelesesensorik (11) Platz findet.

4. Aufzuganlage nach Anspruch 1, **dadurch gekennzeichnet, dass** der Abstand (39) zwischen der Codelesesensorik (11) und dem Codeträger (10) in einem Bereich von 0mm<x<5mm einstellbar ist.

5. Aufzuganlage nach Anspruch 1, **dadurch gekennzeichnet, dass** die Codelesesensorik (11) einen x-Anschlag (42) aufweist, der einen Mindestabstand (39) zwischen der Codelesesensorik (11) und der Führungsfläche (25) darstellt.

6. Aufzuganlage nach Anspruch 1, **dadurch gekennzeichnet, dass** der Führungsflansch (21) eine stirnseitige Führungsfläche (24) und mindestens eine rechtwinklig dazu ausgebildete seitliche Führungsfläche (25) ausbildet, und dass eine erste Führungsrolle (35) entlang der seitlichen Führungsfläche (25) abrollt und die Codelesesensorik (11) in einer ersten Richtung senkrecht zur seitlichen Führungsfläche (25) führt und eine zweite Führungsrolle (31) entlang der stirnseitigen Führungsfläche (24) abrollt und die Codelesesensorik (11) in einer zur ersten Richtung (x) senkrechten zweiten Richtung (y) führt.

7. Aufzuganlage nach Anspruch 6, **dadurch gekennzeichnet, dass** die Codelesesensorik (11) in der zweiten Richtung (y) einen y-Anschlag (43) aufweist, der einen Maximalabstand (34) der Codelesesensorik (11) zur Stirnfläche (24) des Führungsflanschs (21) darstellt.

8. Aufzuganlage nach Anspruch 6, **dadurch gekennzeichnet, dass** die Halterung (14) eine Aufhängung (45) aufweist, mittels der die Codelesesensorik (11) in der ersten Richtung (x) und der zweiten Richtung (y) jeweils in einem Bereich verschieblich gelagert ist.

9. Aufzuganlage nach Anspruch 8, **dadurch gekennzeichnet, dass** die Aufhängung (45) eine parallel zur Drehachse der ersten Führungsrolle (35) an der Codelesesensorik (11) gelagerte erste Achse (47) und eine senkrecht zur ersten Achse (47) in der Halterung (14) gelagerte zweite Achse (46) umfasst und die erste Achse (47) und die zweite Achse (46) über ein Kreuzführungsstück (48) jeweils um die entsprechende Längsachse drehbar und in einem Bereich axial verschieblich in einem rechten Winkel aneinander gekoppelt sind.

10. Aufzuganlage nach Anspruch 9, **dadurch gekennzeichnet, dass** die Aufzugkabine (2) mittels einem oder mehreren Führungsschuhen (9) an dem Führungsflansch (21) mit einem Führungsspiel (44) geführt ist, und dass die erste Achse (47) und die zweite Achse (46) in einem Bereich verschiebbar sind, der grösser als das Führungsspiel (44) ist.

11. Aufzuganlage nach Anspruch 1, **dadurch gekennzeichnet, dass** eine Einrichtung (50,52) zur Ausübung einer Vorspannkraft vorhanden ist, mittels welcher die Rollenführung (15) in Richtung hin zur Führungsschiene (7) vorgespannt ist.

12. Aufzuganlage nach Anspruch 9 und 11, **dadurch gekennzeichnet, dass** elastisch federnde Mittel (50,52) vorhanden sind, womit das Kreuzführungsstück (48) in Richtung hin zur Führungsschiene (7) vorgespannt ist.

13. Aufzuganlage nach Anspruch 9, **dadurch gekennzeichnet, dass** zwei Aufhängungen (45) hintereinander in einer Linie parallel zur Spur des Längencodemarkenmusters (10) in der Halterung (14) gelagert sind, wobei die ersten Achsen (47) zueinander parallel sind und die zweiten Achsen (46) zueinander parallel sind.

14. Aufzuganlage nach Anspruch 13, **dadurch gekennzeichnet, dass** in Fahrtrichtung (8) der Abstand (53) zwischen den beiden ersten Achsen (47) grösser ist als der Abstand (36) der ersten Führungsrollen (35).

15. Aufzuganlage nach Anspruch 13, **dadurch gekennzeichnet, dass** die Projektion in Fahrtrichtung (8) der beiden ersten Achsen (47) innerhalb der Querschnittfläche der Sensorblocks (13) liegt.

16. Aufzuganlage nach Anspruch 13, **dadurch gekennzeichnet, dass** in der zweiten Führungsrichtung (y) zweite Führungsrollen (31) in einem Abstand (30) hintereinander angeordnet sind, wobei der zweite Abstand (30) kleiner ist als der Abstand (36) der ersten Führungsrollen (35).

17. Aufzuganlage nach Anspruch 3, **dadurch gekennzeichnet, dass** jede Führungsrolle (31,35) eine Felge (40) und einen an deren Umfang angeordneten Mantel (41) aufweist.

18. Aufzuganlage nach Anspruch 1, **dadurch gekennzeichnet, dass** das Längencodemarkenmuster (10) an dem Führungsflansch (21) ausgebildet ist.

## Claims

1. Lift installation comprising equipment for determining the position of a lift cage (2) movable along a guide flange (21) of at least one guide rail (7), a code carrier (10) formed to be stationary over the length of the guide rail (7) in the travel direction (8) of the lift cage (2), and a code reading sensor system (11) for contactless detection of the length coding of the code carrier (10), the sensor system being guided at the guide rail (7) at a spacing (39) from the length code carrier (10) and being connected with the lift cage (2) by means of a mount (14) to be fixed in the travel direction (8) and to be movable in a direction normal to the travel direction (8), **characterised in that** the code reading sensor system (11) comprises a guide roller (31) which rolls on the guide flange (21).

2. Lift installation according to claim 1, **characterised in that** at least two guide rollers (35) are arranged one behind the other in the travel direction (8).

3. Lift installation according to claim 2, **characterised in that** the code reading sensor system (11) is disposed, in the travel direction (8), between the guide rollers (35).

4. Lift installation according to claim 1, **characterised in that** the spacing (39) between the code reading sensor system (11) and the code carrier (10) is adjustable in a range of 0 mm < x < 5 mm.

5. Lift installation according to claim 1, **characterised in that** the code reading sensor system (11) has an x-abutment (42) representing a minimum spacing (39) between the code reading sensor system (11) and the guide surface (25).

6. Lift installation according to claim 1, **characterised in that** the guide flange (21) is formed with an end face guide surface (24) and at least one lateral guide surface (25) formed at right angles thereto, and that a first guide roller (35) rolls along the lateral guide surface (25) and guides the code reading sensor system (11) in a first direction normal to the lateral guide surface (25) and a second guide roller (31) rolls along the end face guide surface (24) and guides the code reading sensor system (11) in a second direction (y) normal to the first direction (x).

7. Lift installation according to claim 6, **characterised in that** the code reading sensor system (11) has a y-abutment (43) in the second direction (y), which represents a maximum spacing (34) of the code reading sensor system (11) from the end face surface (24) of the guide flange (21).

8. Lift installation according to claim 6, **characterised in that** the mount (14) comprises a suspension (45) by means of which the code reading sensor system (11) is mounted to be displaceable within a respective range in each of the first direction (x) and the second direction (y).

9. Lift installation according to claim 8, **characterised in that** the suspension (45) comprises a first axle (47) mounted parallel to the axis of rotation of the first guide roller (35) at the code reading sensor system (11) and a second axle (46) mounted normal to the first axle (47) in the mount (14) and the first axle (47) and the second axle (46) are coupled by way of a cross-guide member (48) to each be rotatable about the corresponding longitudinal axis and to be axially displaceable within a range at a right angle to one another.

10. Lift installation according to claim 9, **characterised in that** the lift cage (2) is guided at the guide flange (21) with a guide play (44) by means of one or more guide shoes (9) and that the first axle (47) and the second axle (46) are displaceable within a range which is larger than the guide play (44).

11. Lift installation according to claim 1, **characterised in that** a device (50, 52) for exerting a biasing force is present, by means of which the roller guide (15) is biased in direction towards the guide rail (7).

12. Lift installation according to claims 9 and 11, **characterised in that** resilient means (50, 52) are present, by which the cross-guide member (48) is biased in direction towards the guide rail (7).

13. Lift installation according to claim 9, **characterised in that** two suspensions (45) are mounted in the mount (14) one behind the other in a line parallel to the track of the length code mark pattern (10), wherein the first axles (47) are parallel to one another and the second axles (46) are parallel to one another.

14. Lift installation according to claim 13, **characterised in that** the spacing (53) between the two first axles (47) is greater in the travel direction (8) than the spacing (36) of the first guide rollers (35).

15. Lift installation according to claim 13, **characterised in that** the projection of the two first axles (47) in the travel direction (8) lies within the cross-sectional area of the sensor block (13).

16. Lift installation according to claim 13, **characterised in that** two guide rollers (31) are arranged at a spacing (30) one behind the other in the second guide direction (y), wherein the second spacing (30) is smaller than the spacing (36) of the first guide rollers (35).

17. Lift installation according to claim 3, **characterised in that** each guide roller (31, 35) comprises a wheel rim (40) and a casing (41) arranged at the circumference thereof.

18. Lift installation according to claim 1, **characterised in that** the length code mark pattern (10) is formed at the guide flange (21).

## Revendications

1. Installation d'ascenseur dotée d'un dispositif pour déterminer la position d'une cabine d'ascenseur (2) mobile le long d'une aile de guidage (21) d'au moins un rail de guidage (7), avec un support de code (10) qui est formé, stationnaire, sur la longueur du rail de guidage (7) dans le sens de marche (8) de la cabine d'ascenseur (2), et un système de capteurs lecteurs de code (11) qui est destiné à détecter sans contact le codage longitudinal du support de code (10), qui est guidé à une distance (39) du support de code longitudinal (10) sur le rail de guidage (7) et qui est relié à la cabine d'ascenseur (2) à l'aide d'une fixation (14) pour être fixe dans le sens de marche (8) et mobile perpendiculairement au sens de marche (8),
**caractérisée en ce que** le système de capteurs lecteurs de code (11) comporte un rouleau de guidage (31) qui roule sur l'aile de guidage (21).

2. Installation d'ascenseur selon la revendication 1, **caractérisée en ce qu'**au moins deux rouleaux de guidage (35) sont disposés l'un derrière l'autre dans le sens de marche (8).

3. Installation d'ascenseur selon la revendication 2, **caractérisée en ce que** le système de capteurs lecteurs de code (11) se place entre les rouleaux de guidage (35) dans le sens de marche (8).

4. Installation d'ascenseur selon la revendication 1, **caractérisée en ce que** l'écartement (39) entre le système de capteurs lecteurs de code (11) et le support de code (10) est réglable dans une plage de 0mm<x<5mm.

5. Installation d'ascenseur selon la revendication 1, **caractérisée en ce que** le système de capteurs lecteurs de code (11) comporte une butée x (42) qui constitua un écartement minimal (39) entre le système de capteurs lecteurs de code (11) et la surface de guidage (25).

6. Installation d'ascenseur selon la revendication 1, **caractérisée en ce que** l'aile de guidage (21) forme une surface de guidage frontale (24) et au moins une surface de guidage latérale (25) perpendiculaire à celle-ci, et **en ce qu'**un premier rouleau de guidage (35) roule le long de la surface de guidage latérale (25) et guide le système de capteurs lecteurs de code (11) dans un premier sens perpendiculaire à la surface de guidage latérale (25), tandis qu'un second rouleau de guidage (31) roule le long de la surface de guidage frontale (24) et guide le système de capteurs lecteurs de code (11) dans un second sens (y) perpendiculaire au premier sens (x).

7. Installation d'ascenseur selon la revendication 6, **caractérisée en ce que** le système de capteurs lecteurs de code (11) comporte dans le second sens (y) une butée y (43) qui constitue un écartement maximal (34) entre le système de capteurs lecteurs de code (11) et la surface frontale (24). de l'aile de guidage (21).

8. Installation d'ascenseur selon la revendication 6, **caractérisée en ce que** la fixation (14) comporte une suspension (45) à l'aide de laquelle le système de capteurs lecteurs de code (11) est monté mobile dans une certaine plage dans le premier sens (x) et dans le second sens (y).

9. Installation d'ascenseur selon la revendication 8, **caractérisée en ce que** la suspension (45) comprend un premier axe (47) qui est monté sur le système de capteurs lecteurs de code (11), parallèlement à l'axe de rotation du premier rouleau de guidage (35), et un second axe (46) qui est monté dans la fixation (14), perpendiculairement au premier axe (47), et le premier axe (47) et le second axe (46) sont accouplés à angle droit grâce à une pièce de guidage en croix (48) de manière à pouvoir tourner sur l'axe longitudinal correspondant et à être mobiles axialement dans une certaine plage.

10. Installation d'ascenseur selon la revendication 9, **caractérisée en ce que** la cabine d'ascenseur (2) est guidée à l'aide d'un ou plusieurs sabots (9) sur l'aile de guidage (21), avec un jeu de guidage (44), et **en ce que** le premier axe (47) et le second axe (46) sont mobiles dans une certaine plage qui est plus grande que le jeu de guidage (44).

11. Installation d'ascenseur selon la revendication 1, **caractérisée en ce qu'**il est prévu un dispositif (50, 52) pour exercer une force de contrainte à l'aide de laquelle le guidage à rouleaux (15) est contraint en direction du rail de guidage (7).

12. Installation d'ascenseur selon les revendications 9 et 11, **caractérisée en ce qu'**il est prévu des moyens élastiques (50, 52) grâce auxquels la pièce de guidage en croix (48) est contrainte en direction du rail de guidage (7).

13. Installation d'ascenseur selon la revendication 9, **caractérisée en ce que** deux suspensions (45) sont montées dans la fixation (14) sur une ligne l'une derrière l'autre, parallèlement à la piste du motif de marque de code longitudinal (10), les premiers axes (47) étant parallèles entre eux et les seconds axes (46) étant parallèles entre eux.

14. Installation d'ascenseur selon la revendication 13, **caractérisée en ce que** dans le sens de marche (8), l'écartement (53) entre les deux premiers axes (47), dans le sens de marche (8), est plus grand que l'écartement (36) des premiers rouleaux de guidage (35).

15. Installation d'ascenseur selon la revendication 13, **caractérisée en ce que** la projection, dans le sens de marche (8), des deux premiers axes (47) est située à l'intérieur de la surface de coupe transversale du bloc de capteurs (13).

16. Installation d'ascenseur selon la revendication 13, **caractérisée en ce que** dans le second sens de guidage (y), des seconds rouleaux de guidage (31) sont disposés l'un derrière l'autre avec un écartement (30), le second écartement (30) étant plus petit que l'écartement (36) des premiers rouleaux de guidage (35).

17. Installation d'ascenseur selon la revendication 3, **caractérisée en ce que** chaque rouleau de guidage (31, 35) comprend une jante (40) et un bandage (41) disposé sur la circonférence de celle-ci.

18. Installation d'ascenseur selon la revendication 1, **caractérisée en ce que** le motif de marque de code longitudinal (10) est formé sur l'aile de guidage (21).
